# EUROPÄISCHE PATENTSCHRIFT

(11) **EP 1 034 918 B1**
(45) Veröffentlichungstag und Bekanntmachung des Hinweises auf die Patenterteilung: **14.07.2004**
(21) Anmeldenummer: 00102308.4
(22) Anmeldetag: 03.02.2000
(51) Int. Cl.: B31B 37/10, B31B 37/00

(54) **Verfahren zum Herstellen eines Packmittels aus Kunststoffolie oder dgl. verschweissbarem Material**
Method of making a packaging means from a plastic film or similar weldable material
Procédé pour la fabrication d'un moyen d'emballage à partir d'une feuille de plastique ou d'un matériau thermosoudable similaire

(30) Priorität: 08.03.1999 DE 19910264
(43) Veröffentlichungstag der Anmeldung: 13.09.2000
(73) Patentinhaber: Klaus Reinhold Maschinen- und Gerätebau GmbH, 49525 Lengerich (DE)
(72) Erfinder: Brönstrup, Volker, 49525 Lengerich (DE)
(74) Vertreter: Busse & Busse Patentanwälte

(56) Entgegenhaltungen:
- GB-A- 2 310 194

## Beschreibung

Die Erfindung betrifft ein Verfahren zur Herstellung eines Packmittels aus Kunststoffolie oder dgl. verschweißbarem Material in Form eines Seitenfaltenbeutels oder -sackes in einer Ausbildung gemäß dem Oberbegriff des Ansprüchs 1, Packmittel der angegebenen Art aus Kunststoffolie oder dgl. verschweißbarem Material sind in zahlreichen Ausgestaltungen je nach ihrem beabsichtigten Verwendungszweck, z.B. als Getränkebeutel, Nachfüllpackung für flüssiges oder pastöses Füllgut oder allgemein als Standbeutel für schüttfähige Füllgüter beliebiger Art, bekannt. Gegenüber solchen Packmitteln in Form von Seitenfaltenbeuteln oder -säcken, die von einem einteiligen Materialabschnitt gebildet werden, bieten Packmittel in Form von Seitenfaltenbeuteln oder -säcken, bei denen Vorder- und Rückwand, die Seitenwände sowie der Beutelboden jeweils von gesonderten Materialabschnitten gebildet sind (GB-A-2 310 194), größere Freiheit hinsichtlich der Gestaltungsmöglichkeit der einzelnen Materialabschnitte, insbesondere hinsichtlich der Bedruckung des Packmittels mit verkaufsfördernden Angaben, Wareninformationen und dgl. sowie der Längenbemessung der die Seitenwände bildenden Seitenfalten, die nicht notwendigerweise gleich der Länge bzw. Höhe des Packmittels sein muß, sondern, je nach der dem Verwendungszweck des Packmittels entsprechenden Gestaltung des Packmittelkopfes auch kürzer als die Packmittelhöhe oder ungleich an den beiden Packmittelseiten ausgeführt sein kann.

Der Erfindung liegt die Aufgabe zugrunde, ein Verfahren zur Herstellung eines Packmittels aus Kunststoffolie oder dgl. verschweißbarem Material in Form eines Seitenfaltenbeutels oder -sackes der eingangs angegebenen Art zu schaffen, das sich auf einfache Weise in einem kontinuierlichen Arbeitsprozeß durchführen läßt.

Diese Aufgabe wird nach der Erfindung mit den Merkmalen des Ansprüchs 1 gelöst. Hierdurch ist die Möglichkeit gegeben, sämtliche in dem erfindungsgemäßen Verfahren Verwendung findenden Materialbahnen vor ihrer Verarbeitung zu Packmitteln in kontinuierlichen Druckverfahren zu bedrucken und den in Abhängigkeit vom Verwendungszweck des Packmittels gestellten Anforderungen an die Länge der die Seitenwände bildenden Seitenfaltenabschnitte gerecht zu werden. Dabei bildet der Einsatz der bei dem erfindungsgemäßen Verfahren kontinuierlich zugeförderten Materialbahnen die Voraussetzung für einen kontinuierlichen Arbeitsprozeß, bei dem die einzelnen Arbeitsschritte an den laufenden Materialbahnen durchgeführt werden können, bis schließlich einzelne Packmittel am Ende des Arbeitsprozesses von den bearbeiteten Materialbahnen abgetrennt werden.

Zahlreiche weitere Merkmale und Vorteile der Erfindung ergeben sich aus den Unteransprüchen und der nachstehenden Beschreibung zweier Ausführungsbeispiele des erfindungsgemäßen Verfahrens in Verbindung mit der Zeichnung. In der Zeichnung zeigen:
- Fig. 1A und 1B: eine schematische perspektivische Darstellung einer Vorrichtung zur Herstellung eines Packmittels aus Kunststoffolie oder dgl. verschweißbarem Material in Form eines Seitenfaltenbeutels oder -sackes nach einer ersten Ausführungsform des erfindungsgemäßen Verfahrens, wobei Fig. 1B eine Verlängerung der Fig. 1A darstellt,
- Fig. 2 bis 5: je eine schematische perspektivische Darstellung eines zur Herstellung der Seitenwände des Packmittels Verwendung findenden Doppelseitenfaltenabschnitts in unterschiedlichen Bearbeitungszuständen,
- Fig. 6 und 7: schematische perspektivische Darstellungen des Beutelbodens des nach dem erfindungsgemäßen Verfahren hergestellten Packmittels, im Leerzustand bzw. gefüllten Zustand des Packmittels, und
- Fig. 8: eine schematische perspektivische Darstellung einer in ihrem Umfang der Vorrichtung nach Fig. 1A entsprechenden Vorrichtung zur Herstellung eines Packmittels nach einer weiteren Ausführungsform des erfindungsgemäßen Verfahrens.

Als schweißbares Material in dem erfindungsgemäßen Verfahren zur Packmittelherstellung finden insbesondere Folien aus geeigneten Polyolefinen, wie Polyethylen oder Polypropylen, oder auch Verbundfolien Anwendung, in die Metallfolien, speziell Aluminiumfolien, beispielsweise zur Herstellung aromadichter Packmittel, einbezogen sein können. Solche schweißbaren oder heißsiegelfähigen Materialien sind in der Packmittelherstellung übliche Werkstoffe.

Wie sich zunächst aus Fig. 1A ergibt, wird eine erste flache Materialhauptbahn 1 in Richtung des Pfeils 2 durch eine nicht näher dargstellte Vorrichtung zur Herstellung eines Packmittels aus Kunststoffolie oder dgl. verschweißbarem Material gefördert, das im Zuge des erfindungsgemäßen Verfahrens die Form eines Seitenfaltenbeutels oder -sackes erhält. Eine zweite flache Materialhauptbahn 3 wird aus einer oberen Ebene um Umlenkwalzen 4 und 5 nach unten in Überdeckung mit der Materialhauptbahn 1 gefördert, woraufhin beide Materialbahnen 2 und 3 gemeinsam in Förderrichtung 2 flach übereinanderliegend weitergefördert werden.

Eine dritte flache Materialbahn 6 wird in Richtung des Pfeils 7 quer, vorzugsweise rechtwinklig zur Förderrichtung 2 zur Materialhauptbahn 1 hin gefördert. Die Materialbahn 6 wird dabei aus einer unteren Förderebene um Umlenkwalzen 8 und 9 in eine obere Förderebene gefördert, die die gleiche Ebene wie die Materialhauptbahn 1 einnimmt. In dieser oberen Förderebene wird die Materialbahn 6 zu einem Seitenfaltenstrang, bei dem dargestellten Beispiel einem Doppelseitenfaltenstrang 10 in Form eines Flachschlauches 6' mit einander gegenüberliegenden seitlichen Faltkahten 11 gefaltet. Die entlang den beiden Faltkanten 11 gegeneinander zum Flachschlauch 6' gefalteten Seitenteile 12 der Materialbahn 6 grenzen im Bereich der vertikalen Längsmittelebene des Flachschlauches 6' vorzugsweise überlappungs- und verbindungsfrei aneinander an.

Von dem Doppelseitenfaltenstrang 10 werden mittels einer aus Ober- und Unterwerkzeug bestehenden Querschneidvorrichtung 13 Doppelseitenfaltenabschnitte 14 als Flachschlauchabschnitte abgetrennt und durch geeignete Fördermittel, die zumindest ein Walzenpaar 15 umfassen, durch das der Abschnitt 14 unter Fixierung seiner Faltkanten 11 hindurchläuft, einer Faltvorrichtung 16 zu- und durch diese hindurchgefördert. In der Faltvorrichtung 16 erhält jeder Abschnitt 14 an seinem in Förderrichtung 7 vorauslaufenden Ende durch nicht näher dargestellte Faltwerkzeuge eine Auffaltung in Form doppelter Eckeinschlagsdreiecke 17, bei denen die Hypotenusen 21 der rechtwinkligen gleichschenkligen Dreiecke in paralleler gegenseitiger Ausrichtung einander zugewandt sind.

Die Fig. 2 bis 5 zeigen die Abschnitte 14 in vergrößertem Maßstab. Ihre Förderrichtung ist wiederum durch den Richtungspfeil 7 angegeben. Fig. 2 zeigt den Abschnitt 14 unmittelbar nach seinem Abtrennen vom Flachschlauch 6'. Bei 18 ist der überlappungs- und verbindungsfreie Bereich zwischen den Seitenteilen 12 in Form eines Längsspaltes 18 ersichtlich.

In der Faltvorrichtung 16 wird das vorauslaufende Ende 19 an der Oberseite 19a und der Unterseite 19b des Abschnitts 14 auseinandergefaltet, wie Fig. 3 erkennen läßt, und seitlich einwärts gefaltet, wie Fig. 4 zeigt, sowie um eine Querfaltlinie 20 auf die Oberseite 19a zurückgeschlagen. Der Abstand der Querfaltlinie 20 vom vorauslaufenden Ende 19 des Abschnitts 14 ist gleich der Tiefe t einer Seitenfalte bzw. der halben Breite des Flachschlauches 6', und es entstehen die beiden Eckeinschläge 17 in Form rechtwinkliger gleichschenkliger Dreiecke, deren Hypotenusen 21 bei Beendigung des Auffaltvorgangs parallel zueinander und zu den Längsfaltkanten 11 des Abschnitts 14 verlaufen.

Während der fortgesetzten Förderung der Abschnitte 14, bei der zumindest ein weiteres Walzenpaar 15 durchlaufen wird, werden die Eckeinschlagdreiecke 17 entlang der die Höhe des jeweiligen Eckeinschlagdreiecks 17 definierenden Querfaltlinie 20 auf sich selbst zurückgefaltet, so daß eine in Förderrichtung 7 offene Dreiecktasche 17' von jedem Eckeinschlagdreieck 17 gebildet wird, wie dies insbesondere aus Fig. 5 ersichtlich ist.

In diesem Zustand wird der Abschnitt 14 auf die Materialbahn 1 als Unterbahn aufgelegt und ggf. auf dieser mit seiner Unterseite 19b entlang seiner den Längsspalt 18 enthaltenden vertikalen Längsmittelebene angeheftet, um seine Position rechtwinklig zu den Längsrändern der Unterbahn 1 während des Weitertransports zu fixieren.

Eine vierte flache Materialbahn 22, die zur Bodenbildung des Packmittels dient, wird aus einer oberen Ebene um Umlenkwalzen 23 aus einer oberen Ebene zur Auflage auf die Unterbahn 1 unmittelbar vor der Aufgabestelle der Abschnitte 14 gebracht, um gemeinsam mit der Unterbahn 1 in Pfeilrichtung 2 weitergefördert zu werden. Während ihrer Überführung von ihrer oberen Zuführebene zu der Auflageebene der Unterbahn 1, bei dem dargestellten Beispiel gemäß Fig. 1A auf einem senkrechten Teilstück, wird die Flachbahn 22 zu einem Halbschlauch 22' gefaltet, dessen eine Längsseite von einer Faltkante 24 und dessen andere Längsseite von den gegeneinander gefalteten, verbindungsfrei gehaltenen Längsrändern 25 des Halbschlauchs 22' gebildet wird. Der auf die Unterbahn 1 aufgelegte Halbschlauch 22' wird von den Dreiecktaschen 17' der Abschnitte 14 aufgenommen, indem die vorauslaufend offenen Dreiecktaschen 17' beim Aufbringen der Abschnitte 14 auf die Unterbahn 1 den Halbschlauch 22' erfassen, so daß die Faltkante 24 an der inneren Begrenzungsfaltlinie 20 (Fig. 5) der Dreiecktaschen 17' anliegt.

Während der Weiterförderung in Richtung des Pfeils 2 gelangt die Unterbahn 1 mitsamt den aufgelegten Abschnitten 14 und dem Halbschlauch 22' unter die Materialhauptbahn 3 als Oberbahn, und es erfolgt eine gemeinsame Weiterförderung der Materialhauptbahnen 1 und 3 unter Einfassung der Abschnitte 14 und des Halbschlauches 22' in Förderrichtung 2 zu einer Schweißvorrichtung 26 mit zwei übereinander liegenden Schweißbacken, zwischen denen die bodenbildende Materialbahn 22 bzw. der von dieser gebildete Halbschlauch 22' an seinen Längsrändern 25 mit dem angrenzenden Längsrand 27 bzw. 28 der Materialhauptbahnen 1 und 3 nahtförmig verschweißt wird.

Bei der Weiterförderung des Bahnenverbundes in Förderrichtung 2 mittels geeigneter Fördereinrichtungen, von denen in Fig. 1B wiederum ein Walzenpaar 15 dargestellt ist, wird eine weitere Schweißvorrichtung 29 mit Ober- und Unterwerkzeug erreicht, die sich quer über den Bahnenverbund erstreckt. Hier werden die Seitenfaltenabschnitte 14a und 14b, noch zu dem Doppelseitenfaltenabschnitt 14 vereinigt, entlang ihren Längsrändern an der Oberseite 19a und der Unterseite 19b des Abschnitts 14 mit den jeweils angrenzenden Bereichen der beiden Materialhauptbahnen 1 und 3 unter Ausbildung paralleler Schweißnähte 31 sowie ferner der Halbschlauch 22' nahtförmig entlang den Hypotenusen 21 der Eckeinschlagsdreiecke 17 in den Dreiecktaschen 17' der Abschnitte 14 mit diesen verschweißt.

Die Doppelseitenfaltenabschnitte 14 werden nach ihrer Verschweißung mit den beiden Materialhauptbahnen 1 und 3 und dem Halbschlauch 22' im Bereich ihrer den Längsspalt 18 enthaltenden vertikalen Längsmittelebene, d.h. auch auf der dem Spalt 18 gegenüberliegenden Unterwand bzw. Unterseite 19b, getrennt und dabei den benachbarten Seitenrändern zweier benachbarter Packmittel 32 zugeordnet. Diese Trennung erfolgt während des Weitertransports des Bahnenverbunds in Förderrichtung 2 mittels einer Querschneidvorrichtung 33, die auch den Halbschlauch 22' zwischen den Hypotenusenkanten 21 in der den Spalt 18 enthaltenden vertikalen Längsmittelebene trennt. Während dieses Trennvorgangs werden außerdem die Randschweißnähte 31 in parallele Randschweißnähte 34 an benachbarten Packmitteln 32 längsgeteilt.

Bei der Verschweißung der bodenbildenden Materialbahn 22, d.h. des Halbschlauchs 22', mit den beiden Materialhauptbahnen 1, 3 und den Seitenfaltenabschnitten 14a und 14b und nach dem Abtrennen der einzelnen Packmittel 32 vom Bahnenverbund ist ein Muster von vier rechtwinklig zueinander angeordneten, unterbrechungsfrei ineinander übergehenden Bodenschweißnähten 34, 35 entstanden, die einen vom Halbschlauch 22' abgetrennten Materialabschnitt 36 als Beutelboden des Packmittels 32 begrenzen, dessen die Vorder- und die Rückwand bildenden beiden einander gegenüberliegenden Hauptwände 37 von den entsprechenden Abschnitten der Materialhauptbahnen 1 und 3 gebildet werden.

Bei dem anhand der Fig. 8 veranschaulichten abgewandelten Verfahren werden von dem Doppelseitenfaltenstrang 10 wiederum die Doppelseitenfaltenabschnitte 14 abgetrennt und in der aus Fig. 2 ersichtlichen Form, d.h. ohne Anfaltung von Eckeinschlagdreiecken 17 am vorauslaufenden Ende, der Materialhauptbahn 1 als Unterbahn zugeführt, die wiederum in Richtung des Pfeils 2 gefördert wird. Auf der Unterbahn 1 werden die Abschnitte 14, die wiederum in Richtung des Pfeils 7 quer bzw. rechtwinklig zur Förderrichtung 2 zugeführt werden, ebenso wie die Abschnitte 14 des ersten Ausführungsbeispiels, in der gewünschten Breite des Packmittels 32 entsprechenden Abständen auf die Unterbahn 1 aufgelegt und auf dieser angeheftet. Die Materialhauptbahn 3 wird als Oberbahn aus einer oberen Ebene über die Umlenkwalzen 4 und 5 mit der Unterbahn 1 zusammengeführt und ihrerseits an die bereits auf der Unterbahn 2 aufliegenden Abschnitte 14 angeheftet.

Beim gemeinsamen Weitertransport in Förderrichtung 2 wird der Längsrand 27 der Oberbahn 3 gegenüber dem Längsrand 28 der Unterbahn 1 mit den Endbereichen der angehefteten Abschnitte 14 unter Ausbildung der doppelten Eckeinschlagdreiecke 17 des ersten Ausführungsbeispiels aufgefaltet, die sich hierbei selbsttätig entlang einer der Querfaltlinie 20 entsprechenden Faltlinie ausbilden.

Auf die auseinandergefalteten Längsränder 27, 28 mit den Eckeinschlagsdreiecken 17 wird sodann die vierte Materialbahn 22 als Flachbahn mit den auseinandergefalteten Längsrändern 27, 28 entsprechender Breite aufgelegt. Die Materialbahn 22 wird dabei aus einer oberen Zuführebene über die Umlenkwalzen 23 in die Ebene der Unter- und Oberbahn 1, 3 gefördert. Sodann wird der aufgefaltete Längsrand 28 der Oberbahn 3 unter Einbeziehung der Eckeinschlagdreiecke 17 und unter Einfassung der Materialbahn 22 auf den Rand 27 der Unterbahn 1 für eine anschließende Verschweißung zurückgefaltet, wie sie bereits bei dem ersten Ausführungsbeispiel anhand der Fig. 1B beschrieben wurde.

Die Anheftung der Abschnitte 14 an die beiden Materialhauptbahnen 1, 3 wird im Bereich der den Längsspalt 18 enthaltenden vertikalen Längsmittelebene der Abschnitte 14 durch Schweißung oder vorzugsweise Hotmelt- oder dgl. Klebstoffaufträge vorgenommen.

Im übrigen entsprechen die weiteren Verfahrensschritte denen der anhand der Fig. 1A und 1B beschriebenen Ausführungsform des Verfahrens, wie es durch die Verwendung gleicher Bezugszeichen für gleiche bzw. übereinstimmende Teile bei der Beschreibung des Verfahrens kenntlich gemacht ist.

## Patentansprüche

1. Verfahren zur Herstellung eines Packmittels aus Kunststoffolie oder dgl. verschweißbarem Material in Form eines Seitenfaltenbeutels oder -sackes, mit einer Vorder- und einer Rückwand (37), die durch Seitenwände bildende Seitenfalten (14a; 14b) an ihren beiden Seiten miteinander verbunden sind, und mit einem Beutelboden (36), der seinerseits mit der Vorder- und der Rückwand (37) sowie mit den Seitenfalten (14a; 14b) verbunden ist, wobei die Vorderwand, die Rückwand, die Seitenwände sowie der Beutelboden jeweils von einem gesonderten Materialabschnitt gebildet sind, die durch Schweißnähte miteinander verbunden werden, **dadurch gekennzeichnet, daß** die Materialabschnitte der Vorder- und der Rückwand von einer ersten und einer zweiten flachen Materialhauptbahn (1; 3) gebildet werden, die nach Herbeiführung einer gegenseitigen Überdeckung in einer ersten, gemeinsamen Förderrichtung (2) gefördert werden, eine dritte flache Materialbahn (6) zu einem Seitenfaltenstrang (10) gefaltet wird, von dem Seitenfaltenabschnitte (14) in vorgegebener Länge abgetrennt und in einer zweiten Förderrichtung (7) quer zur ersten Förderrichtung in Auflage auf eine der beiden Materialhauptbahnen, die eine Unterbahn (1) bildet, gefördert werden und daß der Beutelboden seinerseits von einem gesonderten Materialabschnitt (36) einer vierten flachen Materialbahn (22) gebildet wird, die mit zumindest einer der beiden Materialhauptbahnen (1; 3) zusammengeführt, sodann parallel zur ersten Förderrichtung (2) gefördert und mit den Seitenfaltenabschnitten (14) sowie den beiden Materialhauptbahnen (1; 3) entlang deren angrenzenden Seitenrändern verschweißt wird, wobei die Seitenfaltenabschnitte (14a; 14b) entlang ihren Längsrändem mit den jeweils angrenzenden Bereichen der beiden Materialhauptbahnen (1; 3) unter Ausbildung paralleler Randschweißnähte (34) verschweißt und die einzelnen Packmittel (32) durch Quertrennschnitte parallel zu den Randschweißnähten (34) von den vereinigten Materialbahnen (1; 3; 22) und Seitenfaltenabschnitten (14) abgetrennt werden.

2. Verfahren nach Anspruch 1, **dadurch gekennzeichnet, daß** die dritte flache Materialbahn (6) zu einem Doppelseitenfaltenstrang (10) in Form eines Flachschlauches gefaltet wird, dessen Faltkanten (11) jeweils eine Faltkante eines Seitenfaltenabschnitts (14a; 14b) bilden.

3. Verfahren nach Anspruch 2, **dadurch gekennzeichnet, daß** die entlang den beiden Faltkanten (11) gegeneinander zum Flachschlauch gefalteten Seitenränder der dritten flachen Materialbahn (6) überlappungs- und verbindungsfrei im Bereich der vertikalen Längsmittelebene des Flachschlauches aneinander angrenzen.

4. Verfahren nach Anspruch 2 oder 3, **dadurch gekennzeichnet, daß** von dem Doppelseitenfaltenstrang (10) Doppelseitenfaltenabschnitte (14) abgetrennt und an ihrem vorauslaufenden Ende zu doppelten Eckeinschlagsdreiecken (17) gefaltet werden, bei denen die Hypotenusen (21) der Eckeinschlagsdreiecke (17) in paralleler gegenseitiger Ausrichtung einander zugewandt sind.

5. Verfahren nach einem der Ansprüche 1 bis 4, **dadurch gekennzeichnet, daß** die Seitenfaltenabschnitte (14) auf ihrem Förderweg in der zweiten Förderrichtung (7) an ihrem vorauslaufenden Ende entlang einer Querfaltkante (20) im Abstand der Seitenfaltentiefe von der vorauslaufenden Trennkante (19) des Seitenfaltenabschnitts (14) um- und einwärts gefaltet werden, derart, daß Eckeinschläge in Form rechtwinkliger gleichschenkeliger Dreiecke (17) gebildet werden, deren Hypotenuse (21) der Faltlinie (11) des Seitenfaltenabschnitts (14) in paralleler Ausrichtung gegenüberliegt.

6. Verfahren nach Anspruch 5, **dadurch gekennzeichnet, daß** die Eckeinschläge (17) während der fortgesetzten Förderung der Seitenfaltenabschnitte (14) entlang der die Höhe des Dreiecks (17) definierenden Querfaltlinie (20) auf sich selbst zurückgefaltet werden, derart, daß eine in Förderrichtung offene Dreiecktasche (17') gebildet wird.

7. Verfahren nach Anspruch 6, **dadurch gekennzeichnet, daß** die vierte Materialbahn (22, 22') von den Dreiecktaschen (17') der in Auflage auf die Unterbahn (1) geförderten Seitenfaltenabschnitte (14) aufgenommen wird.

8. Verfahren nach Anspruch 2 oder 3, **dadurch gekennzeichnet, daß** von dem Doppelseitenfaltenstrang (10) Doppelseitenfaltenabschnitte (14) abgetrennt und einer der beiden Materialhauptbahnen (1; 3), die die Unterbahn (1) bildet, zugeführt und an diese in der gewünschten Beutelbreite entsprechenden Abständen voneinander angeheftet werden, die andere der beiden Materialhauptbahnen, die eine Oberbahn (3) bildet, mit der Unterbahn (1) zusammengeführt und ihrerseits an die Doppelseitenfaltenabschnitte (14) angeheftet, danach ein Längsrand (27) der Oberbahn (1) mit den Endbereichen der angehefteten Doppelseitenfaltenabschnitte (14) unter Ausbildung von doppelten Eckeinschlagsdreiecken (17) aufgefaltet, die vierte Materialbahn (22, 22') auf die auseinandergefalteten Längsränder (27; 28) der beiden Materialhauptbahnen (1; 3) aufgelegt und danach der aufgefaltete Längsrand (27) der Oberbahn (3) unter Einbeziehung der Eckeinschlagdreiecke (17) und Einfassung der vierten Materialbahn (22, 22') für eine anschließende Verschweißung zurückgefaltet wird.

9. Verfahren nach Anspruch 8, **dadurch gekennzeichnet, daß** die Anheftung der Doppelseitenfaltenabschnitte (14) an die beiden Materialhauptbahnen (1; 3) im Bereich der vertikalen Längsmittelebene der Doppelseitenfaltenabschnitte (14) vorgenommen wird.

10. Verfahren nach Anspruch 8 oder 9, **dadurch gekennzeichnet, daß** die Anheftung der Doppelseitenfaltenabschnitte (14) an die Materialhauptbahnen (1; 3) durch Hotmelt- oder dgl. Klebstoffaufträge vorgenommen wird.

11. Verfahren nach Anspruch 7, **dadurch gekennzeichnet, daß** die vierte flache Materialbahn (22) zu einem Halbschlauch (22') gefaltet wird, dessen eine Längsseite von einer Faltkante (24) und dessen andere Längsseite von den gegeneinander gefalteten, verbindungsfrei gehaltenen Längsrändern (25) der Materialbahn (22) gebildet wird.

12. Verfahren nach Anspruch 11, **dadurch gekennzeichnet, daß** die vierte Materialbahn (22, 22') von den Dreiecktaschen (17') mit an deren innerer Begrenzungsfaltlinie (20) anliegender Faltkante (24) des Halbschlauches (22') aufgenommen wird.

13. Verfahren nach einem der Ansprüche 2 bis 12, **dadurch gekennzeichnet, daß** die Doppelseitenfaltenabschnitte (14) nach ihrer Verschweißung mit den beiden Materialhauptbahnen (1; 3) und der den Beutelboden (36) bildenden vierten flachen Materialbahn (22) im Bereich ihrer vertikalen Längsmittelebene getrennt und dabei den benachbarten Seitenrändern zweier benachbarter Packmittel (32) zugeordnet werden.

14. Verfahren nach einem der Ansprüche 6 bis 13, **dadurch gekennzeichnet, daß** die bodenbildende Materialbahn (22) mit den angrenzenden Seitenrändem (27; 28) der beiden Materialhauptbahnen (1; 3) und entlang der Hypotenuse (21) der Eckeinschlagsdreiecke (17) in den Dreiecktaschen (17') der Seitenfaltenabschnitte (14a; 14b) mit diesen verschweißt wird.

15. Verfahren nach Anspruch 14, **dadurch gekennzeichnet, daß** bei der Verschweißung der bodenbildenden Materialbahn (22, 22') mit den beiden Materialhauptbahnen (1; 3) und den Seitenfaltenabschnitten (14a; 14b) ein Muster von vier rechtwinklig zueinander angeordneten, unterbrechungsfrei ineinander übergehenden Bodenschweißnähten (34, 35) erzeugt wird.

## Claims

1. Method of making a packaging means from a plastics film or similar weldable material, in the form of a side-folded bag or packet having a front wall and a rear wall (37) which are connected together at both of their sides by side-folds (14a; 14b) forming side-walls, and having a bag-bottom (36) which is itself connected to the front wall and rear wall (37) and to the side-folds (14a; 14b), the front wall, the rear wall, the side-walls and the bag-bottom each being formed by a separate piece of material, which pieces of material are connected together by weld-seams, **characterised in that** the pieces of material for the front wall and rear wall are formed from a first and a second flat main web of material (1; 3) which, having been brought into mutual coincidence, are fed in a first, shared direction of feed (2), and a third flat web of material (6) is folded into a side-fold ribbon (10), from which side-fold pieces (14) of a preset length are severed and are fed in a second direction of feed (7) transversely to the first direction of feed to come to rest on one of the two main webs of material, which forms a lower web (1 ), and **in that** the bag-bottom is itself formed by a separate piece of material (36) from a fourth flat web of material (22) which is brought together with at least one of the two main webs of material (1; 3) and is then fed parallel to the first direction of feed (2) and is welded to the side-fold pieces (14) and the two main webs of material (1; 3) along the adjacent lateral edges of the latter, the side-fold pieces (14a; 14b) being welded along their longitudinal edges to the respective adjoining regions of the two main webs of material (1; 3) to form parallel welded edge-seams (34), and the individual packaging means being severed from the united webs of material (1; 3; 22) and side-fold pieces (14) by transverse severing cuts parallel to the welded edge-seams (34).

2. Method according to claim 1, **characterised in that** the third flat web of material (6) is folded into a twin-side-fold ribbon (10) in the form of a flat tube, whose folded edges (11) each form a folded edge (14a; 14b) of a side-fold piece.

3. Method according to daim 2, **characterised in that** the lateral edges of the third flat web of material (6), which are folded towards one another along the two folded edges (11) to form the flat tube, adjoin one another without overlapping or being connected in the region of the vertical longitudinal centre plane of the flat tube.

4. Method according to claim 2 or 3, **characterised in that** twin-side-fold pieces (14) are severed from the twin-side-fold ribbon (10) and are folded at their leading ends into twin triangular comer tucks (17) in which the hypotenuses (21) of the triangular comer tucks (17) face one another while being mutually aligned in parallel.

5. Method according to one of claims 1 to 4, **characterised in that**, on the path along which they are fed in the second direction of feed (7), the side-fold pieces (14) are folded round inwards, at their leading ends, along a transverse fold edge (20) at a distance from the severed leading edge (19) of the side-fold pieces (14) equal to the depth of the side-folds, in such a way that comer tucks are formed in the form of right-angled isosceles triangles (17) whose hypotenuses (21) are situated at an opposite point from the fold-lines (11) of the side-fold pieces (14) and are aligned in parallel.

6. Method according to daim 5, **characterised in that**, during the continuing feed of the side-fold pieces (14), the comer tucks (17) are folded back down on themselves along the transverse fold-line (20) which defines the height of the triangle (17), in such a way that a triangular pocket (17') open in the direction of feed is formed.

7. Method according to claim 6, **characterised in that** the fourth web of material (22, 22') is received by the triangular pockets (17') of the side-fold pieces (14) which are fed along resting on the lower web (1).

8. Method according to claim 2 or 3, **characterised in that** twin-side-fold pieces (14) are severed from the twin-side-fold ribbon (10) and are fed to one of the two main webs of material (1; 3) which forms the lower web (1) and are tacked thereto at intervals from one another corresponding to the desired width of bag, the other of the two main webs of material, which forms an upper web (3), is fed to meet the lower web (1) and is itself tacked to the twin-side-fold pieces (14), a longitudinal edge (27) of the upper web (1) is then folded up together with the end regions of the tacked twin-side-fold pieces (14) to form twin triangular comer tucks (17), the fourth web of material (22, 22') is laid down on the folded-apart longitudinal edges (27; 28) of the two main webs of material (1; 3), and the folded-up longitudinal edge (27) of the upper web (3) is then folded back down to enclose the triangular comer tucks (17) and to grasp the fourth web of material (22, 22'), for subsequent welding.

9. Method according to claim 8, **characterised in that** the tacking of the twin-side-fold pieces (14) to the two main webs of material (1; 3) is performed in the region of the vertical longitudinal centre plane of the twin-side-fold pieces (14).

10. Method according to claim 8 or 9, **characterised in that** the tacking of the twin-side-fold pieces (14) to the two main webs of material (1; 3) is performed by applications of hotmelt or similar adhesive.

11. Method according to claim 7, **characterised in that** the fourth flat web of material (22) is folded into a half-tube (22') of which one longitudinal side is formed by a folded edge (24) and of which the other longitudinal side is formed by the longitudinal edges (25) of the web of material (22), which have been folded towards one another and which are kept free of connections.

12. Method according to claim 11, **characterised in that** the fourth web of material (22, 22') is received by the triangular pockets (17') at a folded edge (24) of the half-tube (22') which rests against the fold-line (20) forming the inner boundary of the triangular pockets (17').

13. Method according to one of daims 2 to 12, **characterised in that**, after being welded to the two main webs of material (1; 3) and to the fourth flat web of material (22) forming the bottom (36) of the bag, the twin-side-fold pieces (14) are severed in the region of their vertical longitudinal centre plane and, when this is done, are assigned to the adjoining lateral edges of two adjacent packaging means (32).

14. Method according to one of daims 6 to 13, **characterised in that** the bottom-forming web of material (22) is welded to the adjoining lateral edges (27; 28) of the two main webs of material (1; 3) and is welded to the side-fold pieces (14a; 14b) in the triangular pockets (17') of the side-fold pieces (14a; 14b) along the hypotenuse (21) of the triangular comer tucks (17).

15. Method according to claim 14, **characterised in that**, when the bottom-forming web of material (22, 22') is welded to the two main webs of material (1; 3) and to the side-fold pieces (14a, 14b), a pattern of four bottom weld-seams (34, 35) is formed which are arranged at right angles to one another and merge uninterruptedly into one another.

## Revendications

1. Procédé pour la fabrication d'un moyen d'emballage à partir d'une feuille de plastique ou d'un matériau thermosoudable similaire sous la forme d'un sac ou d'un sachet à soufflets, avec une paroi avant et une paroi arrière (37), qui sont reliées l'une à l'autre sur leurs deux côtés par des soufflets (14a; 14b) formant des parois latérales, et avec un fond de sac (36), qui est pour sa part relié aux parois avant et arrière (37) ainsi qu'aux soufflets (14a; 14b), dans lequel la paroi avant, la paroi arrière, les parois latérales ainsi que le fond de sac sont chaque fois formés d'un coupon de matériau séparé, qui sont assemblés les uns aux autres par des cordons de soudure, **caractérisé en ce que** les coupons de matériau de la paroi avant et de la paroi arrière sont formés à partir d'une première et d'une deuxième bande principale de matériau plate (1; 3) qui, après réalisation d'un recouvrement mutuel, sont transportées dans une première direction commune de transport (2), une troisième bande de matériau plate (6) est pliée en une bande de soufflets (10) dans laquelle on découpe des segments de soufflet (14) de longueur prédéterminée et on les transporte dans une deuxième direction de transport (7) transversale par rapport à la première direction de transport en les déposant sur une des deux bandes principales de matériau, qui forme une bande inférieure (1), et **en ce que** le fond de sachet est à son tour formé par un coupon de matériau séparé (36) venant d'une quatrième bande de matériau plate (22), qui est réunie à au moins une des deux bandes principales de matériau (1; 3), est ensuite transportée parallèlement à la première direction de transport (2) et est soudée aux segments de soufflets (14) ainsi qu'aux deux bandes principales de matériau (1; 3) le long de leurs bords latéraux jointifs, dans lequel les segments de soufflets (14a; 14b) sont soudés le long de leurs bords longitudinaux aux régions respectivement adjacentes des deux bandes principales de matériau (1; 3) en formant des cordons de soudure latéraux parallèles (34) et les moyens d'emballage individuels (32) sont détachés des bandes de matériau réunies (1; 3; 22) et des segments de soufflets (14) par une coupe transversale parallèlement aux cordons de soudure latéraux (34).

2. Procédé selon la revendication 1, **caractérisé en ce que** la troisième bande de matériau plate (6) est pliée en une bande de soufflets doubles (10) sous la forme d'une gaine plate, dont les côtés pliés (11) forment chaque fois un côté plié d'un segment de soufflet (14a; 14b).

3. Procédé selon la revendication 2, **caractérisé en ce que** les bords latéraux de la troisième bande de matériau plate (6), pliés l'un contre l'autre en une gaine plate le long des deux côtés pliés (11), sont jointifs l'un à l'autre sans recouvrement et sans assemblage dans la région du plan médian longitudinal vertical de la gaine plate.

4. Procédé selon la revendication 2 ou 3, **caractérisé en ce que** des segments de soufflets doubles (14) sont détachés de la bande de soufflets doubles (10) et sont pliés à leur extrémité avant en goussets triangulaires doubles (17), dans lesquels les hypoténuses (21) des goussets triangulaires (17) sont tournées l'une vers l'autre avec une orientation mutuelle parallèle.

5. Procédé selon l'une quelconque des revendications 1 à 4, **caractérisé en ce que** les segments de soufflets (14) sont pliés en sens contraire et vers l'intérieur, sur leur parcours dans la deuxième direction de transport (7), à leur extrémité avant, le long d'une arête de pliage transversale (20) à la distance de la profondeur du soufflet par rapport à l'arête de coupe avant (19) du segment de soufflet (14), de façon à former des goussets pointus sous la forme de triangles rectangles isocèles (17), dont l'hypoténuse (21) est opposée à la ligne de pliage (11) du segment de soufflet (14) avec une orientation parallèle.

6. Procédé selon la revendication 5, **caractérisé en ce que** les goussets pointus (17) sont repliés sur eux-mêmes pendant le transport ultérieur des segments de soufflet (14) le long de la ligne de pliage transversale (20) définissant la hauteur du triangle (17), de telle façon qu'il se forme une poche triangulaire (17') ouverte dans la direction de transport.

7. Procédé selon la revendication 6, **caractérisé en ce que** la quatrième bande de matériau (22, 22') est reprise par les poches triangulaires (17') des segments de soufflet (14) transportés en appui sur la bande inférieure (1).

8. Procédé selon la revendication 2 ou 3, **caractérisé en ce que** des segments de soufflets doubles (14) sont détachés de la bande de soufflets doubles (10) et sont envoyés à une des deux bandes principales de matériau (1; 3), qui forme la bande inférieure (1), et sont attachés à celle-ci à des distances l'un de l'autre qui correspondent à la largeur de sac désirée, l'autre des deux bandes de matériau, qui forme une bande supérieure (3), est réunie à la bande inférieure (1) et est à son tour attachée aux segments de soufflets doubles (14), ensuite un bord longitudinal (27) de la bande supérieure (3) est plié avec les régions d'extrémité des segments de soufflets doubles attachés (14) en formant des goussets triangulaires doubles (17), la quatrième bande de matériau (22, 22') est déposée sur les bords longitudinaux dépliés (27, 28) des deux bandes principales de matériau (1; 3) et ensuite le bord longitudinal replié (27) de la bande supérieure (3) est replié pour un soudage ultérieur en incorporant les goussets triangulaires (17) et en incluant la quatrième bande de matériau (22, 22').

9. Procédé selon la revendication 8, **caractérisé en ce que** la fixation des segments de soufflets doubles (14) aux deux bandes principales de matériau (1; 3) est effectuée dans la région du plan médian longitudinal vertical des segments de soufflets doubles (14).

10. Procédé selon la revendication 8 ou 9, **caractérisé en ce que** la fixation des segments de soufflets doubles (14) aux bandes principales de matériau (1; 3) est effectuée par des applications de colles thermofusibles ou de colles similaires.

11. Procédé selon la revendication 7, **caractérisé en ce que** la quatrième bande de matériau plate (22) est pliée en une demi-gaine (22'), dont un long côté est formé par une aile du pli (24) et dont l'autre long côté est formé par les bords longitudinaux (25) de la bande de matériau (22) maintenus pliés l'un contre l'autre sans être assemblés.

12. Procédé selon la revendication 11, **caractérisé en ce que** la quatrième bande de matériau (22, 22') est reprise par les poches triangulaires (17') avec l'aile du pli (24) de la demi-gaine (22') appliquée sur la ligne de pliage de limitation interne (20) de celle-ci.

13. Procédé selon l'une quelconque des revendications 2 à 12, **caractérisé en ce qu'**après leur soudage avec les deux bandes principales de matériau (1; 3) et avec la quatrième bande de matériau plate (22) formant le fond de sac (36), les segments de soufflets doubles (14) sont détachés dans la région de leur plan médian longitudinal vertical et sont en l'occurrence associés aux bords latéraux adjacents de deux moyens d'emballage voisins (32).

14. Procédé selon l'une quelconque des revendications 6 à 13, **caractérisé en ce que** la bande de matériau (22) formant le fond est soudée aux bords latéraux jointifs (27; 28) des deux bandes principales de matériau (1; 3) et, le long des hypoténuses (21) des goussets triangulaires (17) dans les poches triangulaires (17') des segments de soufflets (14a; 14b), est soudée à ceux-ci.

15. Procédé selon la revendication 14, **caractérisé en ce que**, lors du soudage de la bande de matériau (22) formant le fond avec les deux bandes principales de matériau (1; 3) et les segments de soufflets (14a; 14b), on produit un dessin de quatre cordons de soudure de fond (34, 35) se prolongeant mutuellement sans interruption et disposés à angle droit les uns par rapport aux autres.
